# EUROPÄISCHE PATENTSCHRIFT

(11) **EP 2 991 924 B1**
(45) Veröffentlichungstag und Bekanntmachung des Hinweises auf die Patenterteilung: **25.01.2017**
(21) Anmeldenummer: 14719770.1
(22) Anmeldetag: 28.04.2014
(51) Int. Cl.: B66B 5/18

(54) **HYDRAULISCHES BREMSSYSTEM**
HYDRAULIC BRAKE SYSTEM
SYSTÈME DE FREINAGE HYDRAULIQUE

(30) Priorität: 30.04.2013 EP 13166054
(43) Veröffentlichungstag der Anmeldung: 09.03.2016
(73) Patentinhaber: Inventio AG, 6052 Hergiswil (CH)
(72) Erfinder: TSCHUPPERT, Reto, CH-6015 Luzern (CH)
(86) Internationale Anmeldenummer: PCT/EP2014/058551
(87) Internationale Veröffentlichungsnummer: WO 2014/177494

(56) Entgegenhaltungen:
- EP-A1- 0 648 703
- CN-A- 102 303 803
- JP-A- 2001 328 772
- US-A- 5 353 895

## Beschreibung

Die Erfindung betrifft ein Bremssystem für eine Personentransportanlage, die als Aufzug, Rolltreppe oder Fahrsteig ausgestaltet ist, eine entsprechende Personentransportanlage und ein Verfahren zur Bremskraftsteuerung bei solch einer Personentransportanlage. Speziell betrifft die Erfindung das Gebiet der Aufzugsanlagen.

Aus der EP 0 648 703 A1 ist eine Bremssicherheitseinrichtung für eine Aufzugskabine bekannt. Hierbei ist eine an einer Führungsschiene angreifende Bremseinrichtung vorgesehen, wobei die von der Bremseinrichtung auf die Führungsschiene ausgeübte Bremskraft von einer Regeleinrichtung geregelt wird. Die Bremseinrichtung umschliesst einen mit Laufflächen versehenen freien Schenkel der Führungsschiene, wobei je Lauffläche eine von einem Bremsplattenhalter getragene Bremsplatte vorgesehen ist. Ferner ist mindestens eine der Bremsplatten mittels eines Bremszylinders betätigbar, wobei der Bremszylinder mit einem mittels einer Druckmitteleinrichtung in einem Druckmittel erzeugten und mittels der Regeleinrichtung geregelten Druck beaufschlagbar ist. Die zur Sicherheitseinrichtung gehörende Druckmitteleinrichtung weist eine von einem Motor angetriebene Druckpumpe auf, die aus einem Tank Druckmittel über ein Rückschlagventil zu einem Druckspeicher fördert, bis der an einem zweiten Druckschalter eingestellte maximale Speicherdruck erreicht ist. Fällt der Speicherdruck unterhalb einen an einem ersten Druckschalter einstellbaren minimalen Druck, so wird der Druckspeicher wieder auf den maximalen Speicherdruck aufgeladen. Der Speicherdruck ist grösser als der für den Bremsfall erforderliche Bremsdruck. Im Bremsfall beaufschlagen ein 3/2-Wegeventil und ein Druckregelventil den Bremszylinder mit dem über die Druckmittelleitung geführten Druckmittel. Nach dem Bremsfall gehen das 3/2-Wegeventil und das Druckregelventil wieder in ihren Ausgangszustand, so dass sich das Druckmittel im Bremszylinder über ein einstellbares Drosselventil zu einem Tank entspannen kann. Hierbei ist es möglich, dass die Verzögerung der Aufzugskabine konstant bleibt und während des gesamten Bremsvorgangs einem vorbestimmten Wert folgt. Hierfür vergleicht die Regeleinrichtung den vorbestimmten Wert, beispielsweise die einfache Erdbeschleunigung, mit dem an der Aufzugskabine mittels eines Verzögerungssensors gemessenen Wert und gleicht Unterschiede zwischen den beiden Werten durch mehr oder weniger Beaufschlagung des Bremszylinders mittels des Druckregelventils aus. Sobald die Aufzugskabine zum Stillstand gekommen ist, ändert die Regeleinrichtung die Einstellung des Druckregelventils derart, dass die Bremskraft des Bremszylinders ihren Maximalwert erreicht. Die Aufzugskabine wird dadurch im Aufzugsschacht blockiert.

Bei einer weiteren möglichen Ausgestaltung, die aus der EP 0 648 703 A1 bekannt ist, presst im drucklosen Zustand eine Druckfeder die Bremsplatten gegen die Laufflächen der Führungsschiene. Dadurch ist die Aufzugskabine mit maximaler Bremskraft an den Führungsschienen festgesetzt. Zum Aufbau und zur Erhaltung der Betriebsbereitschaft der Druckmitteleinrichtung schaltet die in Verbindung mit der Aufzugssteuerung stehende Regeleinrichtung den Motor aufgrund der Signale des ersten Druckschalters und des zweiten Druckschalters ein und aus. Fällt der Speicherdruck im Druckspeicher unterhalb eines am ersten Druckschalter einstellbaren Minimaldrucks, so schaltet die Regeleinrichtung aufgrund des Druckschaltersignals den Motor ein. Der Motor bleibt solange eingeschaltet, bis der am zweiten Druckschalter einstellbare Maximaldruck erreicht ist. Schaltet die Regeleinrichtung ein 2/2-Wegeventil ein, so fliesst Druckmittel in den Zylinderraum, wodurch die Druckfeder zusammengedrückt wird. Beim Erreichen eines maximalen Bremsdrucks schliesst die Regeleinrichtung das 2/2-Wegeventil. In diesem Betriebszustand der Druckmitteleinrichtung sind die Bremsplatten von den Laufflächen der Führungsschiene abgehoben. Durch Erhöhen und Verringern der Bremskraft des Bremskraftzylinders kann die Verzögerung der Aufzugskabine konstant gehalten werden, wobei sie während dem gesamten Bremsvorgang einem vorbestimmten Wert folgt.

Die aus der EP 0 648 703 A1 bekannte Bremssicherheitseinrichtung für eine Aufzugskabine hat den Nachteil, dass die Betätigung der Bremseinrichtung und die Regelung der Bremskraft aufwändig sind. Insbesondere ist das Verwenden des Druckspeichers und der Regelventile teuer und aufwändig. Für einen zuverlässigen Regelbetrieb ist es ausserdem erforderlich, dass der Druck im Druckspeicher innerhalb eines möglichst schmalen Druckbereichs eingestellt und gehalten wird, was ein häufiges An- und Ausschalten des Motors und der Pumpe sowie präzise arbeitende Schaltelemente und eine entsprechend häufige Wartung erfordert. Ferner ist in der Betriebsart, in der über den Druck im Druckspeicher die Bremse geschlossen wird, der Einsatz von möglichst leckagefreien Komponenten des hydraulischen Systems erforderlich, da ansonsten der Energieverbrauch zum regelmässigen Nachfördern des Druckmittels beziehungsweise zum Aufrechterhalten des Bremsdrucks für einen wirtschaftlichen Betrieb zu gross wird. Aber auch in der Betriebsart, in der über den Druck der Druckmitteleinrichtung die Bremskraft reduziert wird, ergibt sich das Problem, dass zur Gewährleistung der Betriebsbereitschaft der Druck der Druckmitteleinrichtung stets aufrechterhalten werden muss, was zu einem hohen Energiebedarf führt. Insbesondere durch die Vielzahl von benötigten Komponenten beziehungsweise von Elementen des hydraulischen Systems kommt es somit zu Leckageverlusten, dementsprechend zu einem hohen Energieverbrauch und zu einem hohen Wartungsbedarf.

Aus der EP 1 657 204 A2 sind verschiedene Ausführungen für geführte Hebeeinrichtungen mit Festhalte- und Fangvorrichtung bekannt, wobei an einer Führungsschiene eine Kabine verfahrbar geführt werden kann.

Aufgabe der Erfindung ist, ein Bremssystem für eine Personentransportanlage, eine Personentransportanlage und ein Verfahren zur Bremskraftsteuerung bei solch einer Personentransportanlage, mit einfachem Aufbau, mit einer guten Regelbarkeit und mit gesamthaft geringem Energieverbrauch, bereitzustellen.

Im Folgenden sind Lösungen und Vorschläge für ein entsprechendes Bremssystem, für eine Personentransportanlage und ein Verfahren vorgestellt, welche zumindest Teile der gestellten Aufgabe lösen. Im Weiteren sind vorteilhafte ergänzende oder alternative Weiterbildungen und Ausgestaltungen angegeben.

Vorzugsweise ist die Personentransportanlage als Aufzug ausgestaltet. Das Bremssystem dient zum Anhalten einer Aufzugskabine des Aufzugs. In entsprechender Weise kann allerdings auch bei einer Rolltreppe oder bei einem Fahrsteig durch das Bremssystem ein Anhalten eines jeweiligen Transportmittels erfolgen. Die anhand des Aufzugs beziehungsweise der Aufzugskabine gemachten Ausführungen gelten daher auch in entsprechender Weise für eine Rolltreppe oder einen Fahrsteig. Obwohl in den vorliegenden Ausführungen allgemein von Personentransportanlagen gesprochen ist, sind die Ausführungen natürlich auch für Anlagen die für den Transport von Waren oder Gütern vorgesehen sind verwendbar. Dies gilt im Besonderen für Waren- oder Güteraufzüge.

Das Bremssystem ist so ausgestaltet, dass ein Rückfluss-Volumenstrom auf eine Weise ermöglicht ist, dass sich ein Druck im Kolbenraum einer Betätigungseinrichtung entsprechend einem Gleichgewicht einstellt. Das Gleichgewicht entspricht einem Zustand in dem ein Förder-Volumenstrom gleich dem Rückfluss-Volumenstrom ist. Im Betrieb, beispielsweise bei einem Einstellen einer gewünschten Bremskraft, kann es hierbei bei einer Variation des Rückfluss-Volumenstroms zu einer entsprechenden Änderung des Drucks in Richtung auf das sich jeweils ergebende Gleichgewicht kommen, das einen quasi-statischen Fall darstellt. Praktisch kommt es zu einer zumindest asymptotischen Annäherung an das sich ergebende Gleichgewicht. Speziell bei einem Umschaltvorgang können hierbei auch Änderungen des Förder-Volumenstroms sowie des Rückfluss-Volumenstroms auftreten, so dass sich der im Gleichgewicht einstellende Druck im Kolbenraum auch erst nach einer kurzen Anpassungszeit einstellen kann. Eine Steuereinrichtung kann aber gegebenenfalls durch geeignete Steuervorgänge, insbesondere Regelvorgänge, solche Anpassungszeiten verkürzen. Ferner kann die erforderliche Anpassungszeit an Steuer- oder Regelvorgänge durch eine geeignete Ausgestaltung der Komponenten ausreichend kurz vorgegeben oder eingestellt werden.

Ferner ist die Steuereinrichtung ausgestaltet, den Druck im Kolbenraum der Betätigungseinrichtung zumindest mittelbar über zumindest den Förder-Volumenstrom der Pumpe einzustellen. Somit kann die Steuereinrichtung den Förder-Volumenstrom der Pumpe bei einer entsprechenden Ausgestaltung zusätzlich auch auf andere Weise, insbesondere durch eine Variation des Rückfluss-Volumenstroms, einstellen.

Vorteilhaft ist es, dass die Steuereinrichtung einen Motor, der die Pumpe antreibt, zumindest mittelbar so ansteuert, dass der Förder-Volumenstrom der Pumpe durch eine von der Steuereinrichtung vorgegebene Drehzahl der Pumpe und/oder durch eine von der Steuereinrichtung vorgegebene Leistung des Motors vorgegeben ist. Alternativ oder ergänzend dazu kann die Steuereinrichtung den Motor zumindest mittelbar so ansteuern, dass ein vorgegebener Motorstrom des Motors eingestellt wird, womit sich ein dem Motorstrom entsprechender Förder-Volumenstrom einstellt. Speziell wenn die Pumpe als Volumenpumpe, insbesondere als Zahnradpumpe, ausgestaltet ist, dann kann somit in vorteilhafter Weise über die Drehzahl der Pumpe, beziehungsweise die Leistung des Motors oder dessen Motorstrom, zumindest näherungsweise der Förder-Volumenstrom der Pumpe eingestellt werden. Bei einer festen Kopplung der Drehzahl des Motors mit der Drehzahl der Pumpe, was über eine gemeinsame Achse oder über ein Getriebe erfolgen kann, kann durch die Ansteuerung des Motors mit einer bestimmten Drehzahl somit der Förder-Volumenstrom der Pumpe eingestellt werden. Somit kann auf einfache Weise der Förder-Volumenstrom der Pumpe variiert und eingestellt werden.

Vorteilhaft ist es auch, dass die Steuereinrichtung den Motor mittels eines Frequenzumrichters ansteuert. Dadurch ist eine mittelbare Ansteuerung des Motors von der Steuereinrichtung möglich, wobei insbesondere die Drehzahl des Motors vorgegeben werden kann.

Vorteilhaft ist es auch, dass eine Drossel vorgesehen ist und dass die Drossel einerseits zumindest mittelbar mit dem zumindest einen Kolbenraum der Betätigungseinrichtung und/oder zumindest mittelbar mit einer Förderseite der Pumpe verbunden ist. Ferner ist es vorteilhaft, dass die Drossel andererseits zumindest mittelbar mit einem Tank aus dem die Pumpe fördert, und/oder zumindest mittelbar mit einer Saugseite der Pumpe verbunden ist. Durch die Drossel wird somit der Rückfluss-Volumenstrom ermöglicht. Je nach Ausgestaltung des Bremssystems kann die Drossel auch dazu dienen, den Rückfluss-Volumenstrom zusätzlich zu einer systembedingten Leckage anzuheben. Somit ist es vorteilhaft, dass der Rückfluss-Volumenstrom zumindest teilweise über die Drossel ermöglicht ist.

In vorteilhafter Weise ist ferner zumindest ein Filter vorgesehen, das das Bremsfluid, insbesondere ein Öl, reinigt, um Verschmutzungen zu filtern und somit eine lange Lebensdauer des Bremssystems zu gewährleisten. Speziell ist es vorteilhaft, dass die Drossel einerseits mittels des Filters mit dem Kolbenraum der Betätigungseinrichtung und/oder mittels des Filters mit der Förderseite der Pumpe verbunden ist. Zusätzlich oder alternativ ist es ferner vorteilhaft, dass die Drossel andererseits mittels eines Filters mit dem Tank und/oder mittels eines Filters mit der Saugseite der Pumpe verbunden ist. Wenn das Filter beispielsweise zwischen dem Tank und der Saugseite der Pumpe angeordnet ist, dann behindert ein verschmutztes Filter den Rückfluss-Volumenstrom nicht. Dadurch kann eine diesbezügliche Beeinflussung eines Ansprechens der Bremseinrichtung vermieden werden.

Ferner ist es vorteilhaft, dass die Drossel derart ausgestaltet ist, dass der über die Drossel ermöglichte Rückfluss-Volumenstrom beziehungsweise der über die Drossel ermöglichte Teil des Rückfluss-Volumenstroms zumindest näherungsweise linear mit dem Druck im Kolbenraum ansteigt. Hierfür ist es insbesondere von Vorteil, dass die Drossel eine Blende aufweist oder zumindest im Wesentlichen durch eine Blende gebildet ist. Solch eine Blende kann einen festen Öffnungsquerschnitt aufweisen. Dadurch ist auch ein Volumenstrom, der über die Drossel ermöglicht ist, zumindest näherungsweise proportional zu dem Druck im Kolbenraum. Der Begriff der Drossel ist allerdings allgemein zu verstehen und umfasst auch andere Ausgestaltungen und ist nicht nur auf Blenden oder Engstellen begrenzt.

Vorteilhaft ist es auch, dass die Drossel als einstellbare Drossel ausgestaltet ist. Die einstellbare Drossel kann hierbei bei einer möglichen Ausgestaltung durch eine autorisierte Person eingestellt werden. Dies kann beispielsweise bei einer Installation beziehungsweise Montage des Bremssystems erfolgen und gegebenenfalls nachträglich durch die autorisierte Person geändert werden. Hierdurch ist eine Anpassung an den jeweiligen Anwendungsfall und eine Abstimmung in Bezug auf Toleranzen oder sich in Bezug auf den konkreten Anwendungsfall ergebende Unterschiede im Ansprechverhalten möglich. Die einstellbare Drossel kann allerdings auch von der Steuereinrichtung des Bremssystems ansteuerbar ausgestaltet sein, um die Drosselwirkung der Drossel im Rahmen der Steuerung zu variieren. Eine solche ansteuerbare Drossel ermöglicht Steuerkonzepte, bei denen die Steuereinrichtung den Druck im Kolbenraum der Betätigungseinrichtung zumindest mittelbar über den Förder-Volumenstrom der Pumpe sowie den Rückfluss-Volumenstrom, der durch die ansteuerbare Drossel einstellbar ist, einstellt.

Ferner ist es vorteilhaft, dass die Pumpe als Pumpe mit einer Eigenleckage ausgestaltet ist und dass der Rückfluss-Volumenstrom zumindest teilweise über die Eigenleckage der Pumpe ermöglicht ist. Falls die Eigenleckage der Pumpe ausreichend gross ist, kann eine Drossel zur Ermöglichung des Rückfluss-Volumenstroms auch entfallen. Speziell kann eine kostengünstige Pumpe gewählt werden, die eine gewisse Leckage und somit einen gewissen Teil des Rückfluss-Volumenstroms ermöglicht. Über die Drossel, insbesondere eine einstellbare Drossel, kann der Rückfluss-Volumenstrom in gewünschter Weise erhöht werden. Hierbei ergibt sich sowohl in Bezug auf die Eigenleckage der Pumpe als auch auf die Drosselwirkung der Drossel eine gewünschte Abhängigkeit des Rückfluss-Volumenstroms von dem Druck im Kolbenraum der Betätigungseinrichtung.

Vorteilhafterweise ist die Steuereinrichtung mit einem Sensor verbunden, der zumindest eine Messgrösse des Bremsfluids oder der Betätigungseinrichtung erfasst. Die Steuereinrichtung kann dementsprechend den Förder-Volumenstrom der Pumpe zur Einstellung des Drucks im Kolbenraum der Betätigungseinrichtung unter Berücksichtigung dieser Messgrösse einstellen. Somit können Parameter, die das Bremssystem beeinflussen berücksichtigt oder kompensiert werden.

Vorteilhafterweise ist beispielsweise ein Sensor in der Form eines Temperatursensors verwendet, der eine Temperatur des Bremsfluids erfasst. Die Steuereinrichtung kann somit den Druck im Kolbenraum der Betätigungseinrichtung zumindest mittelbar über zumindest den Förder-Volumenstrom der Pumpe unter Berücksichtigung der erfassten Temperatur des Bremsfluids einstellen. Somit kann die Temperatur des Bremsfluids bei der Steuerung berücksichtigt werden. Speziell kann somit eine Temperaturkompensation realisiert werden.

Zusätzlich oder alternativ ist es vorteilhaft, dass die Steuereinrichtung mit einem Sensor in der Ausgestaltung eines Drucksensors verbunden ist, der den Druck im Kolbenraum der Betätigungseinrichtung erfasst. Die Steuereinrichtung kann somit den Druck im Kolbenraum der Betätigungseinrichtung zumindest mittelbar über den Förder-Volumenstrom der Pumpe unter Berücksichtigung zumindest des erfassten Drucks im Kolbenraum der Betätigungseinrichtung einstellen. Auf diese Weise kann auch eine Regelung realisiert werden, bei der beispielsweise die Drehzahl der Pumpe geeignet erhöht oder verringert wird. Allerdings kann der erfasste Druck im Kolbenraum auch als eine von mehreren Messgrössen genutzt werden, um über mehrere Ansprechzyklen der Bremseinrichtung das Bremsverhalten anzupassen. Hierdurch ist eine Selbstregulierung erzielbar, bei der beispielsweise Verschmutzungen eines Filters, Änderungen des Rückfluss-Volumenstroms durch Änderungen der Leckage oder durch die Umgebungstemperatur bedingte Änderungen und dergleichen in einfacher Weise ausgeglichen werden können. Speziell kann somit unabhängig von der konkreten Ursache ein Ausgleich von im Laufe der Zeit auftretenden Änderungen erfolgen.

Vorteilhaft ist es ferner, dass die Steuereinrichtung mit einem Sensor in der Ausgestaltung eines Kraftsensors verbunden ist, der eine vom Druck im Kolbenraum abhängige Betätigungskraft der Betätigungseinrichtung erfasst. Die Steuereinrichtung kann damit den Druck im Kolbenraum der Betätigungseinrichtung zumindest mittelbar über den Förder-Volumenstrom der Pumpe unter Berücksichtigung zumindest der erfassten Betätigungskraft der Betätigungseinrichtung einstellen. Hierdurch kann ebenfalls eine Regelung realisiert werden, bei der die Betätigungskraft auf einen gewünschten Sollwert eingestellt werden kann. Ferner kann, entsprechend der Erfassung des Drucks im Kolbenraum der Betätigungseinrichtung, auch über die erfasste Betätigungskraft eine Kompensation von über die Betriebsdauer auftretenden Abweichungen erzielt werden. Somit kann die Steuerung verbessert werden.

Vorteilhaft ist es auch, dass die Steuereinrichtung mit einem Sensor in der Ausgestaltung eines Wegsensors verbunden ist, der einen Verstellweg eines den Kolbenraum begrenzenden, verstellbaren Kolbens der Betätigungseinrichtung relativ zu einer Kolbenbohrung beziehungsweise eine variierbare Höhe des Kolbenraums erfasst. Über den erfassten Verstellweg beziehungsweise die erfasste Höhe des Kolbenraums kann eine Verbesserung der Steuerung sowie eine Regelung des Drucks im Kolbenraum unter Berücksichtigung des Verstellwegs erzielt werden. Im Besonderen kann über die erfasste Höhe eine Zustell- oder Verstellbewegung des Kolbens schnell erfolgen und kontrolliert werden.

Aus Redundanzgründen können ferner mehrere Messgrössen erfasst und bei der Steuerung berücksichtigt werden. Somit kann die Genauigkeit der Steuerung verbessert und die Betriebssicherheit erhöht werden.

Ferner ist es vorteilhaft, dass die Bremseinrichtung als hydraulisch gelüftete Bremseinrichtung ausgestaltet ist. Hierdurch kann durch ein Federelement oder dergleichen die Bremskraft aufgebracht werden, während der Druck im Kolbenraum ausreichend niedrig ist. Die Pumpe muss also nur eingeschaltet sein, wenn die Bremseinrichtung gelüftet ist, das heisst, wenn sie nicht bremsen muss. Speziell bei einem Aufzug befindet sich die Aufzugskabine in der Regel die meiste Zeit des Tages in einer Halte- beziehungsweise Warteposition. Eine Einschaltdauer, während dem die Bremseinrichtung die Aufzugskabine freigibt, ist deshalb vergleichsweise klein, insbesondere vielfach deutlich kleiner als 50 %. Deutlich kleiner als 50 % stellt eine Relation zur Einschaltzeit der Aufzugsanlage dar. Wegen dem Energieverbrauchs ist es deshalb sinnvoll, den Druck im Kolbenraum der Betätigungseinrichtung, der durch das Antreiben der Pumpe aufgebracht wird, zum Lösen der Bremseinrichtung zu nutzen, das heisst, wie vorgängig erläutert, die Bremseinrichtung als hydraulisch gelüftete Bremseinrichtung auszugestalten.

Vorteilhaft ist es auch, dass eine Druckentlastungseinrichtung vorgesehen ist, die bei einer Betätigung den Druck im Kolbenraum schnell reduziert und dass die Steuereinrichtung ausgestaltet ist, die Druckentlastungseinrichtung in einer Schnellbrems-Betriebsart zu betätigen. Somit kann bei einer gelüfteten Bremseinrichtung insbesondere ein Notstopp realisiert werden, indem die Druckentlastungseinrichtung in der Schnellbrems-Betriebsart betätigt wird. Dadurch kommt es zu einem schnellen Absinken oder sogar zu einem Zusammenbruch des Drucks im Kolbenraum der Betätigungseinrichtung und somit zu einer sofortigen Auslösung der Bremseinrichtung.

Ausserdem ist es vorteilhaft, dass eine Druckbegrenzungseinrichtung vorgesehen ist, die den Druck im Kolbenraum begrenzt. Bei einer gelüfteten Bremseinrichtung kann der Druck im Kolbenraum hierbei auf einen Druck begrenzt werden, der ausreicht, um die Bremseinrichtung zuverlässig zu öffnen. Bei einer hydraulisch betätigten Bremseinrichtung kann durch die Druckbegrenzungseinrichtung die maximale mögliche Bremskraft eingestellt werden. Auch wird das System gegen eine Überbelastung, beispielsweise wegen verstopfter Leitungen, geschützt.

In vorteilhafter Weise ist die Pumpe als Volumenpumpe ausgestaltet. Speziell kann hierbei über eine Drehzahlreduzierung der gewünschte Druck im Kolbenraum eingestellt werden. Hierfür kann die Pumpe als Kolbenpumpe oder vorteilhafterweise als Zahnradpumpe ausgestaltet sein.

Aus Redundanzgründen können auch mehrere Bremseinrichtungen, mehrere Pumpen und mehrere Steuereinrichtungen vorgesehen sein, wobei jeder Bremseinrichtung eine Pumpe und eine Steuereinrichtung zugeordnet sind. Hierdurch ist zum einen eine verbesserte Ansteuerung jeder Bremseinrichtung möglich, da individuell die jeweilige Bremskraft eingestellt werden kann. Speziell können somit Differenzen zwischen den Bremskräften der einzelnen Bremseinrichtungen vermieden werden. Ausserdem wird dadurch die Betriebssicherheit erhöht.

Bevorzugte Ausführungsbeispiele der Erfindung sind in der nachfolgenden Beschreibung anhand der beigefügten Zeichnungen näher erläutert. Es zeigen:
- Fig. 1: eine schematische Darstellung einer Personentransportanlage, im Besonderen eines Aufzugs mit einem Bremssystem,
- Fig. 2: Ein Bremssystem in einer auszugsweisen, schematischen Darstellung entsprechend einem Ausführungsbeispiel der Erfindung und
- Fig. 3.: ein Diagramm zur Erläuterung der Funktionsweise des Bremssystems

Fig. 1 zeigt eine Personentransportanlage 1, die als Aufzug (Aufzugsanlage) 1 ausgestaltet ist, mit einem Bremssystem 2. In entsprechend abgewandelten Ausführungsformen kann die Personentransportanlage 1 auch als Rolltreppe oder Fahrsteig ausgestaltet sein.

Die Personentransportanlage 1 weist eine Aufzugskabine 33 auf. Die Aufzugskabine 33 ist geeignet, Personen oder Güter aufzunehmen. Die Aufzugskabine 33 ist im Beispiel mittels Tragmittel 36 über einen Antrieb 37 zu einem Gegengewicht 35 verbunden. Die Aufzugskabine 33 ist mittels Führungsschuhen 34 auf Führungsschienen 3 geführt. Die Führungsschiene 3 beinhaltet einen Schienenfuss und einen Führungs- und Bremssteg 4. Der Schienenfuss der Führungsschiene 3 kann beispielsweise in einem Aufzugsschacht des Aufzugs 1 mit einer Wand des Aufzugsschachtes oder einer geeigneten Tragekonstruktion verbunden sein. Hierbei ist das Bremssystem 2 dem Bremssteg 4 der Führungsschiene 3 zugeordnet. In der Regel ist in einer derartigen Personentransportanlage 1 ein Paar von Führungsschienen 3 verwendet, wobei jeweils eine Führungsschiene auf je einer Seite der Aufzugskabine angeordnet ist. Bei der Aufzugskabine 33 sind entsprechend zwei Bremssysteme 2 angeordnet, welche je einer der Führungsschienen zugeordnet sind. Es können auch weitere Bremssysteme vorgesehen sein, die ebenfalls dem Bremssteg 4 und/oder zumindest einem weiteren Bremssteg zugeordnet sind. Der Aufzug 1 weist somit zumindest ein Bremssystem 2 auf. Fig. 2 zeigt ein Bremssystem 2, welches beispielsweise für den vorgängig erläuterten Aufzug verwendbar ist. Das Bremssystem 2 weist eine Bremseinrichtung 5 mit einem Gehäuse 6 und einer Betätigungseinrichtung 7 auf. Hierbei weist die Betätigungseinrichtung 7 einen Kolben 8 auf, der in einer Kolbenbohrung 9 des Gehäuses 6 geführt ist. Eine Stirnseite 10 des Kolbens 8 begrenzt in der Kolbenbohrung 9 einen Kolbenraum 11. Das Volumen des Kolbenraums 11 hängt hierbei von einem Verstellweg d des Kolbens 8 in der Kolbenbohrung 9 ab. Der Verstellweg d stimmt hierbei mit einer Höhe d des Kolbenraums 11 überein. Das Volumen des Kolbenraums 11 ist somit proportional zu dem Verstellweg d beziehungsweise zu der Höhe d des Kolbenraums 11.

Die Kolbenbohrung 9 ist vorzugsweise zylinderförmig als Zylinderbohrung ausgeführt, in dem der verstellbare Kolben 8 bewegbar ist. Hierbei ist die Verstellung des Kolbens 8 relativ zu der Kolbenbohrung 9 relevant. Entweder der Kolben 8 oder die Kolbenbohrung 9 können bei einer Verstellung ortsfest angeordnet sein. Auch eine Aufhängung, bei der sich sowohl der Kolben 8 als auch die Kolbenbohrung 9 bewegen können, ist möglich.

Die Bremseinrichtung 5 weist ausserdem ein Federelement 12 auf. Das Federelement 12 wirkt einer Vergrösserung des Volumens des Kolbenraums 11 und somit einer Vergrösserung der Höhe d entgegen. Im Betrieb befindet sich im Kolbenraum 11 ein unter einem Druck p_{B} stehendes Bremsfluid. Die Kraft des Federelements 12 wirkt somit dem Druck p_{B} im Kolbenraum 11 entgegen.

In diesem Ausführungsbeispiel ist ein Drucksensor 13 vorgesehen, der den Druck p_{B} im Kolbenraum 11 misst. Ferner ist eine Steuereinrichtung 14 vorgesehen, die auf geeignete Weise mit dem Drucksensor 13 verbunden ist.

Das Bremssystem 2 weist ferner einen Motor 15 und eine Pumpe 16 mit änderbarer Drehrichtung beziehungsweise änderbarer Förderrichtung oder zumindest mit einem änderbareren Förder-Volumenstrom Q_{P} auf. Die Pumpe 16 kann eine Eigenleckage 17 aufweisen, was in der Fig. 2 durch eine gedrosselte Nebenleitung veranschaulicht ist. Bei einer abgewandelten Ausgestaltung kann die Pumpe 16 allerdings auch zumindest im Wesentlichen leckagefrei ausgeführt sein. Die Pumpe 16 ist vorzugsweise als Volumenpumpe, insbesondere als Zahnradpumpe, ausgestaltet. Die Pumpe 16 wird von dem Motor 15 über eine gemeinsame Achse 18 angetrieben. Bei einer abgewandelten Ausgestaltung kann die Pumpe 16 auch über ein Getriebe von dem Motor 15 angetrieben sein.

Die Steuereinrichtung 14 steuert den Motor zumindest mittelbar an. In diesem Ausführungsbeispiel steuert die Steuereinrichtung 14 den Motor 15 mittels eines Frequenzumrichters 19 an. Das Bremssystem 2 weist ferner einen Tank 20 auf, aus dem die Pumpe 16 das Bremsfluid in den Kolbenraum 11 fördert. Der Tank 20 ist mit einer Saugseite 21 der Pumpe 16 verbunden. Der Kolbenraum 11 ist mit einer Förderseite 22 der Pumpe 16 verbunden.

Ausserdem ist eine Drossel 25 vorgesehen, die einerseits mit dem Kolbenraum 11 der Betätigungseinrichtung 7 und mit der Förderseite 22 der Pumpe 16 verbunden ist. Die Drossel 25 ist andererseits über einen Filter 26 mit der Saugseite 21 der Pumpe 16 und mit dem Tank 20, aus dem die Pumpe 16 fördert, verbunden. Das Filter 26 ist somit einerseits mit der Drossel 25 und andererseits sowohl mit dem Tank 20 als auch mit der Saugseite 21 der Pumpe 16 verbunden.

Die Drossel 25 ist in diesem Ausführungsbeispiel zumindest im Wesentlichen durch eine Blende gebildet. In Abhängigkeit von dem Druck p_{B} im Kolbenraum 11 stellt sich ein Rückfluss-Volumenstrom Q_{L} ein. Dieser Rückfluss-Volumenstrom Q_{L} teilt sich in diesem Ausführungsbeispiel auf die Eigenleckage 17 und die Drossel 25 auf. Ferner ergibt sich in Abhängigkeit von einer Drehzahl n der Pumpe 16 der Förder-Volumenstrom Q_{P} der Pumpe 16. Die Drehzahl n kann hierbei von der Steuereinrichtung 14 vorgegeben sein. Die Drehzahl n der Pumpe 16 kann sich allerdings auch in Bezug auf eine vorgegebene Leistung P des Motors 15 oder dessen Motorstrom I ergeben, wobei die Leistung P oder der Motorstrom I von der Steuereinrichtung 14 variiert werden kann.

Die Ausgestaltung und Funktionsweise des Bremssystems 2 sind im Folgenden auch unter Bezugnahme auf die Fig. 3 weiter erläutert.

Fig. 3 zeigt ein Diagramm zur Erläuterung der Funktionsweise des Bremssystems 2 von Fig. 2. Hierbei ist an der Abszisse ein Druck p angegeben. An der Ordinate ist ein Volumenstrom Q angegeben. In dem Diagramm sind drei Kurven Q_{L}, Q_{Pn,}, Q_{Pn'} gezeigt. Hierbei ist für den Rückfluss-Volumenstrom Q_{L} eine lineare Abhängigkeit vom Druck p dargestellt. Der sich über die Eigenleckage 17 und Drossel 25 einstellende Rückfluss-Volumenstrom Q_{L} ist somit proportional zu dem Druck p. Ferner nimmt der Förder-Volumenstrom Q_{P} bei konstanter Drehzahl n mit zunehmendem Druck p ab. Hierzu sind im Diagramm zwei Kurven mit Förder-Volumenströmen Q_{Pn}, Q_{Pn'} gezeigt, wobei eine erste Kurve einen Förder-Volumenstrom Q_{Pn} bei einer ersten Drehzahl n darstellt und eine zweite Kurve einen Förder-Volumenstrom Q_{Pn'} bei einer zweiten Drehzahl n' darstellt. Die Drehzahl n' ist grösser als die Drehzahl n der Pumpe.

Im quasi-statischen Gleichgewicht ist der Rückfluss-Volumenstrom Q_{L} jeweils-abhängig von der Drehzahl n - gleich dem Förder-Volumenstrom Q_{Pn}, Q_{Pn'}. Hierbei stellt sich der, der Drehzahl n, n' entsprechende Druck p_{Bn,}, p_{Bn'} im Kolbenraum 11 der Betätigungseinrichtung 7 ein, wie es in der Fig. 3 veranschaulicht ist. Es handelt sich hierbei um ein stabiles Gleichgewicht. Wäre der Druck p beispielsweise kleiner als der Druck p_{B} im Gleichgewicht, dann würde sich zunächst noch ein kleinerer Rückfluss-Volumenstrom Q_{L} als der Förder-Volumenstrom Q_{P} ergeben. Dies bedeutet allerdings, dass in den Kolbenraum 11 mehr Bremsfluid gefördert wird, als aus diesem abfliesst. Hierbei kommt es zu einem Druckanstieg im Kolbenraum 11 und zugleich zu einer Volumenzunahme des Kolbenraums 11, was eine Vergrösserung des Verstellwegs d beziehungsweise der Höhe d zur Folge hat. Unter Berücksichtigung der hierbei ebenfalls zunehmenden Federkraft des Federelements 12 kommt es solange zu einem Anstieg des Drucks im Kolbenraum 11, bis der Druck p_{B} erreicht ist, der in der Fig. 2 dargestellt ist.

Es ist anzumerken, dass die in Fig. 3 veranschaulichte Abhängigkeit des Förder-Volumenstroms Q_{P} von dem Druck p im Kolbenraum 11 immer für eine bestimmte Drehzahl n beziehungsweise eine bestimmte Leistung P oder einen bestimmten Motorstrom I gilt. Bei einer Änderung der Drehzahl n der Pumpe 16 beziehungsweise der Leistung P oder des Motorstroms I des Motors 15 ergibt sich ein anderer Zusammenhang, der zumindest näherungsweise durch eine Verschiebung der gesamten Kurve in einer Richtung 27 beziehungsweise entgegen der Richtung 27 beschrieben werden kann. Eine Verschiebung der Kurve Q_{P} in der Richtung 27 wird hierbei durch eine Erhöhung der Drehzahl n beziehungsweise eine Erhöhung der Leistung P oder des Motorstroms I erzielt. Entsprechend kommt es bei einer Verringerung der Drehzahl n beziehungsweise einer Verringerung der Leistung P oder des Motorstroms I zu einer Verschiebung entgegen der Richtung 27. In Fig. 3 sind beispielhaft Förder-Volumenströme Q_{Pn}, Q_{Pn'} bei zwei verschiedenen Drehzahlen n, n' dargestellt. Selbstverständlich ergibt sich bei einer drehzahlgeregelten Pumpe eine Schar von Förder-Volumenströmen, wobei sich für jede Drehzahl n ein zughöriger Gleichgewichtspunkt, Förder-Volumenstrom Q_{P} gleich Rückfluss-Volumenstrom Q_{L} ergibt.

Zur Änderung des Drucks p_{B} im Kolbenraum 11 ändert die Steuereinrichtung 14 die Drehzahl n, die Leistung P oder den Motorstroms I. Durch die diesbezüglich erreichte Änderung der gesamten Kurve Q_{P} ergibt sich ein neues Gleichgewicht, in dem der Rückfluss-Volumenstrom Q_{L}, gleich dem Förder-Volumenstrom Q_{P} ist, was einem geänderten Schnittpunkt zwischen den Kurven Q_{L}, Q_{P} entspricht. Somit stellt sich im Gleichgewicht ein neuer Druck p_{B} im Kolbenraum 11 ein.

Somit kann die Steuereinrichtung 14 den Druck p_{B} im Kolbenraum 11 der Betätigungseinrichtung 7 über den Förder-Volumenstrom Q_{P} beziehungsweise über die Drehzahl n der Pumpe 16 einstellen. Bei einer abgewandelten Ausgestaltung kann die Drossel 25 auch als einstellbare Drossel 25 ausgestaltet sein, wobei eine Einstellbarkeit durch die Steuereinrichtung 14 ermöglicht ist. Dann kann die Steuereinrichtung 14 den Druck p_{B} zusätzlich auch über den Rückfluss-Volumenstrom Q_{L} einstellen. Denn durch eine Änderung der Drosselwirkung der Drossel 25, insbesondere einen Öffnungsquerschnitt der Blende 25, kann die Steigung der Kurve Q_{L} variiert werden.

Für eine kostengünstige und einfache Ausgestaltung des Bremssystems 2 ist es allerdings auch vorteilhaft, dass die Steuereinrichtung 14 den Druck p_{B} im Kolbenraum 11 der Betätigungseinrichtung 7 zumindest mittelbar über nur den Förder-Volumenstrom Q_{P} der Pumpe 16 einstellt.

In Abhängigkeit von dem Druck p_{B} im Kolbenraum 11 kommt es zu einer Verstellung der Betätigungseinrichtung 7. Die Betätigungseinrichtung 7 wirkt, siehe Fig. 2, auf Bremsschuhe 28, 29 der Bremseinrichtung 5 ein, wie es durch die beiden Doppelpfeile 23, 24 veranschaulicht ist. Die Bremseinrichtung 5 kann hierbei als hydraulisch betätigte oder hydraulisch gelüftete Bremseinrichtung 5 ausgestaltet sein. Bei einer Ausgestaltung als hydraulisch betätigte Bremseinrichtung 5 kommt es bei einer Druckerhöhung des Drucks p_{B} im Kolbenraum 11 zunächst zu einem Anlegen der Bremsschuhe 28, 29 an die Bremsschiene 4 und dann zu einer zunehmenden Erhöhung der Bremskraft. Bei einer Ausgestaltung als hydraulisch gelüftete Bremseinrichtung 5 wird die maximale Bremskraft von dem Federelement 12 aufgebracht und durch einen zunehmenden Druck p_{B} im Kolbenraum 11 nach und nach verringert.

In diesem Ausführungsbeispiel ist ausserdem ein Temperatursensor 30 vorgesehen, der im Rücklauf nach dem Filter 26 angeordnet ist. Über den Temperatursensor 30 wird eine Temperatur T des Bremsfluids erfasst. Der Temperatursensor 30 kann auch an einer anderen Stelle angeordnet sein. Die Steuereinrichtung 14 ist mit dem Temperatursensor 30 verbunden. Ferner ist ein Kraftsensor 31 vorgesehen, der eine vom Druck p_{B} im Kolbenraum 11 abhängige Betätigungskraft F der Betätigungseinrichtung 7 erfasst. Der Kraftsensor 31 ist auf geeignete Weise mit der Steuereinrichtung 14 verbunden. Ferner ist ein Wegsensor 32 vorgesehen, der den Verstellweg d des Kolbens 8 beziehungsweise die Höhe d des Kolbenraums 11 erfasst. Der Wegsensor 32 ist auf geeignete Weise mit der Steuereinrichtung 14 verbunden.

Die Steuereinrichtung 14 kann bei der Ansteuerung der Pumpe 16 die erfassten Messgrössen der Sensoren, nämlich den Verstellweg d, die Temperatur T, den Druck p_{B} und die Kraft F, berücksichtigen. Je nach Ausgestaltung können eine oder mehrere dieser Messgrössen d, T, p_{B}, F genutzt werden, wobei nicht benötigte Sensoren 13, 30, 31, 32 auch entfallen können. Bei einer besonders einfachen Ausgestaltung des Bremssystems 2 ist auch eine Steuerung möglich, die unabhängig von solchen erfassten Messgrössen d, T, p_{B}, F ist, so dass auch eine Ausgestaltung ohne solche Sensoren 13, 30, 31, 32 möglich ist.

Über eine oder mehrere der erfassten Messgrössen d, T, p_{B}, F ist eine verbesserte Steuerung, insbesondere Regelung, möglich. Beispielsweise kann über die Temperatur T eine Temperaturkompensation bei der Ansteuerung der Pumpe 16 erfolgen. Ferner kann durch zumindest eine der Messgrössen d, p_{B}, F zumindest mittelbar auf den momentanen Druck p_{B} im Kolbenraum 11 reagiert werden. Dies macht insbesondere eine Regelung möglich, bei der die gewünschte Bremskraft zumindest weitgehend unabhängig von sonstigen Einflussgrössen eingestellt und aufrechterhalten werden kann.

Falls die Eigenleckage 17 der Pumpe 16, die durch die gedrosselte Nebenleitung veranschaulicht ist, ausreichend gross ist, dann kann die Drossel 25 gegebenenfalls auch entfallen. Bei dieser Ausgestaltung kommt der Rückfluss-Volumenstrom dann im Wesentlichen nur über die Eigenleckage 17 der Pumpe 16 zustande.

Optional kann das Bremssystem 2 auch eine Druckentlastungseinrichtung 40 mit einem Schaltventil 41 und einer einstellbaren Drossel 42 aufweisen. Wenn die Bremseinrichtung 5 als hydraulisch gelüftete Bremseinrichtung 5 ausgestaltet ist, dann kann durch Betätigen des Schaltventils 41 der Druck p_{B} im Kolbenraum 11 rasch verringert werden. Dies führt zu einer raschen Volumenabnahme im Kolbenraum 11, so dass die Bremskraft entsprechend schnell wieder aufgebaut werden kann. Bei einer entsprechend schwachen Drosselwirkung der einstellbaren Drossel 42 kann es auch zu einem Zusammenbrechen des Drucks im Kolbenraum 11 kommen, was eine Notbremsung ermöglicht. Somit ist eine Schnellbrems-Betriebsart über die Druckentlastungseinrichtung 40 ermöglicht.

Ferner kann das Bremssystem 2 optional auch ein Druckbegrenzungsventil 43 aufweisen. Wenn die Bremseinrichtung 5 als hydraulisch gelüftete Bremseinrichtung 5 ausgestaltet ist, dann kann über das Druckbegrenzungsventil 43 der Druck p_{B} beispielsweise auf einen Wert begrenzt werden, bei dem die Bremseinrichtung 5 geöffnet ist. Wenn die Bremseinrichtung 5 als hydraulisch betätigte Bremseinrichtung 5 ausgestaltet ist, dann kann über das Druckbegrenzungsventil 43 die maximale Bremskraft eingestellt werden.

Die hydraulisch gelüftete Bremseinrichtung 5 eignet sich besonders für Personentransportanlagen 1, die als Aufzug ausgestaltet sind. Hierdurch kann die Bremseinrichtung 5 während einer Fahrt der Aufzugskabine 33 offen gehalten werden. Beispielsweise beträgt beim Aufzug eine Aufzugsfahrt in der Regel maximal etwa 30 bis 45 Sekunden. Hierbei sind viele Fahrten auch kürzer, da Zwischenstockwerke angefahren werden. Während eines Halts wird dann die Bremseinrichtung 5 geschlossen, indem die hydraulische Bremslüftung durch Drucklosschalten des Kolbenraums 11 erfolgt. Im Halt kann die Pumpe abgeschaltet werden. Dadurch wird einer Erwärmung des Bremsfluids vorgebeugt und ein Energiebedarf gering gehalten.

Das Bremssystem 2 kann ausserdem eine Kühlung des Bremsfluids beinhalten. Beispielsweise kann das Bremsfluid im Tank 20 gekühlt werden. Ferner ist auch eine Kühlung durch einen Durchlaufkühler möglich. Ferner kann eine schnelle Reduzierung des Drucks p_{B} im Kolbenraum 11 auch durch Umkehr der Förderrichtung der Pumpe 16 erreicht oder beschleunigt werden. Dabei fördert die Pumpe 16 das Bremsfluid in den Tank 20 zurück. Sofern die Bremseinrichtung 5 nach aussen hin ohne Leckage arbeitet, wird das Bremsfluid dann zwischen dem Kolbenraum 11 und dem Tank 20 hin und her gefördert, wobei parallel der Rückfluss-Volumenstrom Q_{L} über die Drossel 25 stattfindet.

Die Geschwindigkeit der Betätigungseinrichtung 7, das heisst die zeitliche Ableitung des Verstellwegs d, ergibt sich aus dem resultierenden Volumenstrom, der in beziehungsweise aus dem Kolbenraum 11 fliesst. Hierbei ergibt sich die Geschwindigkeit durch Division des resultierenden Volumenstroms mit der Fläche der Stirnseite 10. Das Integral der Geschwindigkeit über eine gewisse Zeitdauer ergibt den sich in dieser Zeitdauer zurückgelegten Teil des Verstellwegs d. Wenn der Verstellweg d beziehungsweise das Volumen des Kolbenraums 11 zunächst verschwindet, dann ergibt sich aus dem Integral der Geschwindigkeit der Verstellweg d. Aus dem Verstellweg d ergibt sich mittelbar der Druck p_{B} im Kolbenraum 11. Die Steuereinrichtung 14 kann beispielsweise aus dem Verstellweg d den Druck p_{B} während eines Zustellvorgangs berechnen. Hierbei ist zu berücksichtigen, dass auch gewisse Rückwirkungen im Bremssystem 2 vom Druck p_{B} im Kolbenraum 11 abhängen. Speziell ist der Rückfluss-Volumenstrom Q_{L} von dem Druck p_{B} im Kolbenraum 11 abhängig. Ferner ist das auf den Motor 15 einwirkende Drehmoment in der Regel proportional zur Druckdifferenz, über die die Pumpe 16 fördert, was wiederum die Motorgeschwindigkeit des Motors 15 beeinflusst. Die Motorgeschwindigkeit steht hierbei im direkten Zusammenhang mit der Drehzahl n der Pumpe 16. Durch die Steuerung der Leistung P oder des Motorstroms I des Motors 15 und der Drehzahl n kann die in Fig. 2 dargestellte Kurve Q_{P} verschoben werden, so dass der Schnittpunkt mit dem Rückfluss-Volumenstrom Q_{L} nach rechts oder links verschoben wird. Dies führt zu einer Verschiebung des Drucks p_{B} im Kolbenraum 11, womit eine Regelung dieses Drucks p_{B} ermöglicht ist. Sobald ein erforderlicher Verstellweg der Betätigungseinrichtung 7 durchlaufen ist beeinflusst der Druck p_{B} im Kolbenraum eine Anpresskraft mit der Bremsbeläge der Bremseinrichtung 5 an die Bremsschiene 4 angepresst werden. Dadurch ist eine Regelung einer Bremskraft ermöglicht.

Die einzelnen Komponenten des Bremssystems 2 können in vorteilhafter Weise in einer Einheit zusammengebaut sein. Die optimale Ausgestaltung der Blende 25 kann hierbei durch Ausprobieren oder Berechnen ermittelt werden. Die Blende 25 kann auch durch eine oder mehrere Bohrungen im Gehäuse 6 der Bremseinrichtung 5 gebildet sein. Über die Druckentlastungseinrichtung 40 kann eine geforderte Schliesszeit gewährleistet werden. Eine verbesserte Einstellung des über die Druckentlastungseinrichtung 40 gebildeten Entlastungskanals kann durch die einstellbare Drossel 42 realisiert werden. Bei einer abgewandelten Ausgestaltung kann die einstellbare Drossel 42 allerdings auch als feste Drossel ausgestaltet sein. Das Druckbegrenzungsventil 43 gewährleistet ferner einen Schutz des Bremssystems 2 gegenüber Überlastung, da hierdurch ein Maximaldruck im hydraulischen Kreislauf des Bremssystems 2 begrenzt wird.

Eine vorteilhafte Regelung der Drehzahl n der Pumpe 16 ist über den Frequenzumrichter 19 möglich.

Bei einer abgewandelten Ausgestaltung kann das Filter 26 auch an einer anderen Stelle angeordnet sein. Speziell kann das Filter 26 zwischen dem Tank 20 und der Saugseite 21 der Pumpe 16 angeordnet sein. Dadurch behindert ein verschmutztes Filter 26 ein Ansprechen der Bremseinrichtung 5 nicht.

Somit ist eine kostengünstige Ausgestaltung des Bremssystems 2 möglich, da die Anzahl der benötigten Teile gering ist. Speziell können Ventile und dementsprechend eine Ventillogik eingespart werden. Insbesondere ist eine Ausgestaltung des Bremssystems 2 möglich, die im Wesentlichen auf der Pumpe 16, dem Tank 20, dem Gehäuse 6 - das einen Zylinder mit der Kolbenbohrung 9 bildet - und dem Kolben 8 basiert. Ferner kann eine Pumpe 16 mit grösserer Eigenleckage zum Einsatz kommen. Hierdurch können die Qualitätsanforderungen an die Pumpe 16 reduziert werden. Eine Pumpe mit grösserer Eigenleckage ist in der Regel preisgünstiger als eine Pumpe mit geringer Leckage.

Ausserdem ist eine energiesparende Ausgestaltung möglich, da beim Betrieb der Personentransportanlage 1, insbesondere dem Aufzug 1, die Drehzahl n der Pumpe 16 und somit die Leistung klein sind. Hierbei ergibt sich ferner der Vorteil, dass beispielsweise bei einem Aufzug 1 die Pumpe 16 nur zum Lösen der Bremseinrichtung 5 betätigt werden muss. Ausserdem kann eine Kühlung des Bremsfluids, insbesondere eines Öls, reduziert werden oder sogar ganz entfallen.

Ferner kann das Bremssystem 2 als integrierte Einheit ausgestaltet werden, bei dem alle oder zumindest die meisten Komponenten in ein als Bremsgehäuse dienendes Gehäuse 6 integriert werden. Durch eine integrierte Ausgestaltung kann auch ein Verlust von Bremsfluid, insbesondere ein Leckageverlust, nach aussen hin minimiert werden.

Die Funktionsweise des Bremssystems 2 kann somit insbesondere über eine Drehzahlregelung der Drehzahl n der Pumpe 16 realisiert werden.

Die Erfindung ist nicht auf die beschriebenen Ausführungsbeispiele beschränkt.

## Patentansprüche

1. Bremssystem (2) für eine Personentransportanlage (1), die als Aufzug, Rolltreppe oder Fahrsteig ausgestaltet ist, mit
- zumindest einer Bremseinrichtung (5), die eine Betätigungseinrichtung (7) aufweist,
- zumindest einer Pumpe (16), die ein Bremsfluid zu zumindest einem Kolbenraum (11) der Betätigungseinrichtung (7) fördert,
- zumindest einer Steuereinrichtung (14), die ausgestaltet ist einen Druck (p_{B}) im Kolbenraum (11) der Betätigungseinrichtung (7) einzustellen,
**dadurch gekennzeichnet,**
**dass** das Bremssystem (2) einen Rückfluss-Volumenstrom (Q_{L}) ermöglicht und die Steuereinrichtung (14) den Druck (p_{B}) im Kolbenraum (11) der Betätigungseinrichtung (7) zumindest mittelbar über zumindest einen Förder-Volumenstrom (Q_{P}) der Pumpe (16) einstellt, sodass sich ein Druck (p_{B}) im Kolbenraum (11) der Betätigungseinrichtung (7) entsprechend einem Gleichgewicht einstellt, in dem der Förder-Volumenstrom (Q_{P}) gleich dem Rückfluss-Volumenstrom (Q_{L}) ist.

2. Bremssystem nach Anspruch 1, **dadurch gekennzeichnet,**
**dass** die Pumpe (16) von einem Motor (15) angetrieben ist und die Steuereinrichtung (14) den Motor (15) zumindest mittelbar so ansteuert, dass der Förder-Volumenstrom (Q_{P}) der Pumpe (16) durch eine von der Steuereinrichtung (14) vorgegebene Drehzahl (n) der Pumpe (16) und/oder durch eine von der Steuereinrichtung (14) vorgegebene Leistung (P) des Motors (15) und/oder durch einen von der Steuereinrichtung (14) vorgegebenen Motorstrom (I) des Motors (15) vorgegeben ist.

3. Bremssystem nach einem der Ansprüche 1 oder 2, **dadurch gekennzeichnet,**
**dass** eine Drossel (25) vorgesehen ist, dass die Drossel (25) einerseits zumindest mittelbar mit dem zumindest einen Kolbenraum (11) der Betätigungseinrichtung (7) und/oder zumindest mittelbar mit einer Förderseite (22) der Pumpe (16) verbunden ist, dass die Drossel (25) andererseits zumindest mittelbar mit einem Tank (20), aus dem die Pumpe (16) fördert und/oder zumindest mittelbar mit einer Saugseite (21) der Pumpe (16) verbunden ist und dass der Rückfluss- Volumenstrom (Q_{L}) zumindest teilweise über die Drossel (25) ermöglicht ist.

4. Bremssystem nach Anspruch 3, **dadurch gekennzeichnet,**
**dass** die Drossel (25) einerseits mittels eines Filters (26) mit dem Kolbenraum (11) der Betätigungseinrichtung (7) und/oder mittels eines Filters (26) mit der Förderseite (21) der Pumpe (16) verbunden ist und/oder dass die Drossel (25) andererseits mittels eines Filters (26) mit dem Tank (20) und/oder mittels eines Filters (26) mit der Saugseite (21) der Pumpe (16) verbunden ist.

5. Bremssystem nach Anspruch 3 oder 4, **dadurch gekennzeichnet,**
**dass** die Drossel (25) derart ausgestaltet ist, dass der über die Drossel (25) ermöglichte Rückfluss-Volumenstrom (Q_{L}) beziehungsweise der über die Drossel (25) ermöglichte Teil des Rückfluss-Volumenstroms (Q_{L}) zumindest näherungsweise linear mit dem Druck (p_{B}) im Kolbenraum (11) ansteigt.

6. Bremssystem nach einem der Ansprüche 3 bis 5, **dadurch gekennzeichnet,**
**dass** die Drossel (25) als einstellbare Drossel ausgestaltet ist und/oder dass die Drossel (25) eine Blende aufweist, durch die die Drosselwirkung der Drossel (25) zumindest im Wesentlichen bestimmt ist und/oder dass die Drossel (25) in ein Gehäuse (6) der Bremseinrichtung (5), in dem der Kolbenraum (11) ausgestaltet ist, integriert ist.

7. Bremssystem nach einem der Ansprüche 1 bis 6, **dadurch gekennzeichnet,**
**dass** die Pumpe (16) als Pumpe (16) mit einer Eigenleckage (17) ausgestaltet ist und dass der Rückfluss-Volumenstrom (Q_{L}) zumindest teilweise über die Eigenleckage (17) der Pumpe (16) ermöglicht ist.

8. Bremssystem nach einem der Ansprüche 1 bis 7, **dadurch gekennzeichnet,**
**dass** die Steuereinrichtung (14) mit zumindest einem Sensor (30, 13, 31, 32) verbunden ist, der eine Messgrösse des Bremsfluids und / oder der Betätigungseinrichtung (7) erfasst und
**dass** die Steuereinrichtung (14) den Druck (p_{B}) im Kolbenraum (11) der Betätigungseinrichtung (7) über den Förder-Volumenstrom (Q_{P}) der Pumpe (16), unter Berücksichtigung der vom Sensor (30, 13, 31, 32) erfassten Messgrösse des Bremsfluids und / oder der Betätigungseinrichtung (7), einstellt.

9. Bremssystem nach Anspruch 8, **dadurch gekennzeichnet,**
**dass** der Sensor ein Temperatursensor (30) ist, der als Messgrösse eine Temperatur (T) des Bremsfluids erfasst und/oder
**dass** der Sensor ein Drucksensor (13) ist, der als Messgrösse den Druck (p_{B}) des Bremsfluids im Kolbenraum (11) der Betätigungseinrichtung (7) erfasst und/oder dass der Sensor ein Kraftsensor (31) ist, der als Messgrösse eine Betätigungskraft (F) der Betätigungseinrichtung (7) erfasst und/oder
**dass** der Sensor ein Wegsensor (32) ist, der als Messgrösse einen Verstellweg (d) eines den Kolbenraum (11) begrenzenden, verstellbaren Kolbens (8) der Betätigungseinrichtung (7) relativ zu einer Kolbenbohrung (9) beziehungsweise eine variierbare Höhe (d) des Kolbenraums (11) erfasst.

10. Bremssystem nach einem der Ansprüche 1 bis 9, **dadurch gekennzeichnet,**
**dass** die Bremseinrichtung (5) als hydraulisch gelüftete Bremseinrichtung (5) ausgestaltet ist und/oder dass eine Druckentlastungseinrichtung (40) vorgesehen ist, die bei einer Betätigung den Druck (p_{B}) im Kolbenraum (11) reduziert und dass die Steuereinrichtung (14) ausgestaltet ist, die Druckentlastungseinrichtung (40) in einer Schnellbrems-Betriebsart zu betätigen.

11. Bremssystem nach einem der Ansprüche 1 bis 10, **dadurch gekennzeichnet,**
**dass** eine Druckbegrenzungseinrichtung (43) vorgesehen ist, die den Druck (p_{B}) im Kolbenraum (11) begrenzt.

12. Bremssystem nach einem der Ansprüche 1 bis 11, **dadurch gekennzeichnet,**
**dass** die Pumpe (16) eine Volumenpumpe (16), vorzugsweise eine Zahnradpumpe ist.

13. Personentransportanlage (1), die als Aufzug, Rolltreppe oder Fahrsteig ausgestaltet ist, mit einem Bremssystem (2) nach einem der Ansprüche 1 bis 12.

14. Personentransportanlage nach Anspruch 13, **dadurch gekennzeichnet,**
**dass** mehrere Bremseinrichtungen (5), mehrere Pumpen (16) und mehrere Steuereinrichtungen (14) vorgesehen sind und dass jeder Bremseinrichtung (5) eine Pumpe (16) und eine Steuereinrichtung (14) zugeordnet sind.

15. Verfahren zur Bremskraftsteuerung bei einer Personentransportanlage (1), die als Aufzug, Rolltreppe oder Fahrsteig ausgestaltet ist, wobei durch eine Pumpe (16) ein Bremsfluid zu zumindest einem Kolbenraum (11) einer Betätigungseinrichtung (7) einer Bremseinrichtung (5) gefördert wird und mittels einer Steuereinrichtung (14) ein Druck (p_{B}) im Kolbenraum (11) der Betätigungseinrichtung (7) eingestellt wird,
**dadurch gekennzeichnet,**
**dass** ein Rückfluss-Volumenstrom (Q_{L}) des Bremsfluids ermöglicht wird und dass der Druck (p_{B}) im Kolbenraum (11) der Betätigungseinrichtung (7) über einen Förder-Volumenstrom (Q_{P}) der Pumpe (16) eingestellt wird, wobei das Bremsfluid von der Pumpe (16) mit einem von der Steuereinrichtung (14) vorgegebenen Förder-Volumenstrom (Q_{P}) gefördert wird, sodass sich der Druck (p_{B}) im Kolbenraum (11) der Betätigungseinrichtung (7) entsprechend einem Gleichgewicht einstellt, in dem der Förder-Volumenstrom (Q_{P}) gleich dem Rückfluss-Volumenstrom (Q_{L}) ist.

## Claims

1. Brake system (2) for a passenger transportation system (1), which is embodied as an elevator, escalator, or moving walk, with
- at least a braking device (5), which has an actuating device (7),
- at least a pump (16), which pumps a brake fluid to at least a piston chamber (11) of the actuating device (7),
- at least a control device (14), which is embodied to set a pressure (p_{B}) in the piston chamber (11) of the actuating device (7),
**characterized in that**
the brake system (2) permits a return-flow volume stream (Q_{L}) and the control device (14) sets the pressure (p_{B}) in the piston chamber (11) of the actuating device (7) at least indirectly via at least one discharge volume stream (Q_{P}) of the pump (16), so that a pressure (p_{B}) in the piston chamber (11) of the actuating device (7) arises corresponding to an equilibrium in which the discharge volume stream (Q_{P}) is equal to the return-flow volume stream (Q_{L}).

2. Brake system according to Claim 1, **characterized in that**
the pump (16) is driven by a motor (15), and the control device (14) at least indirectly so switches the motor (15) that the discharge volume stream (Q_{P}) of the pump (16) is predefined by a predefined rotational speed (n) of the pump (16) which is predefined by the control device (14) and/or through a power (P) of the motor (15) which is predefined by the control device (14) and/or through a predefined motor current (I) of the motor (15) which is predefined by the control device (14).

3. Brake system according to one of claims 1 or 2, **characterized in that** a throttle (25) is provided, and **in that**, at one end, the throttle (25) is at least indirectly connected with a piston chamber (11) of the actuating device (7) and/or at least indirectly with a discharge side (22) of the pump (16), and **in that**, at the other end, the throttle (25) is at least indirectly connected with a tank (20), out of which the pump (16) pumps, and/or at least indirectly with a suction side (21) of the pump (16), and **in that** the return-flow volume stream (Q_{L}) is at least partly permitted by the throttle (25).

4. Brake system according to Claim 3, **characterized in that**
at one end, through a filter (26), the throttle (25) is connected with the piston chamber (11) of the actuation device (7) ,and/or through a filter (26) with the discharge side (21) of the pump (16), and/or at the other end through a filter (26) the throttle (25) is connected with the tank (20) and/or through a filter (26) with the suction side (21) of the pump (16).

5. Brake system according to claim 3 or 4, **characterized in that**
the throttle (25) is embodied in such manner that the return volume (Q_{L}) that is permitted through the throttle (25), or the part of the return-flow volume stream (Q_{L}) that is permitted through the throttle (25), increases at least approximately linearly with the pressure (p_{B}) in the piston chamber (11).

6. Brake system according to one of claims 3 to 5, **characterized in that**
the throttle (25) is embodied as a settable throttle and/or **in that** the throttle (25) has an orifice plate, through which the throttling effect of the throttle (25) is at least essentially determined, and/or **in that** the throttle (25) is integrated in a housing (6) of the braking device (5) in which the piston chamber (11) is embodied.

7. Brake system according to one of claims 1 to 6, **characterized in that**
the pump (16) is embodied as a pump (16) with a self-leakage (17) and **in that** the return-flow volume stream (Q_{L}) is at least partly permitted through the self-leakage (17) of the pump (16).

8. Brake system according to one of claims 1 to 7, **characterized in that**
the control device (14) is connected with at least one sensor (30, 13, 31, 32), which registers a measurement parameter of the brake fluid and/or of the actuating device (7), and **in that** the control device (14) sets the pressure (p_{B}) in the piston chamber (11) of the actuating device (7) via the discharge volume stream (Q_{P}) of the pump (16), taking into account the measurement parameters of the brake fluid and/or of the actuating device (7) that are registered by the sensor (30, 13, 31, 32).

9. Brake system according to Claim 8, **characterized in that**
the sensor is a temperature sensor (30) which registers a temperature (T) of the brake fluid as measurement parameter, and/or
**in that** the sensor is a pressure sensor (13) that registers as measurement parameter the pressure (p_{B}) of the brake fluid in the piston chamber (11) of the actuating device (7), and/or **in that** the sensor is a force sensor (31) which registers as measurement parameter an actuating force (F) of the actuating device (7), and/or **in that** the sensor is a distance sensor (32), which registers, as measurement parameter, a displacement distance (d) relative to a piston bore (9) of a displaceable piston (8) of the actuating device (7) which bounds the piston chamber (11), or a variable height (d) of the piston chamber (11).

10. Brake system according to one of claims 1 to 9, **characterized in that**
the braking device (5) is embodied as a hydraulically opened braking device (5) and/or **in that** a pressure-relief device (40) is provided which, upon actuation, reduces the pressure (p_{B}) in the piston chamber (11), and **in that** the control device (14) is embodied to actuate the pressure-relief device (40) in a rapid-braking operating mode.

11. Brake system according to one of claims 1 to 10, **characterized in that**
a pressure-limiting device (43) is provided which limits the pressure (p_{B}) in the piston chamber (11).

12. Brake system according to one of claims 1 to 11, **characterized in that**
the pump (16) is a volume pump (16), preferably a gear pump.

13. Passenger transportation system (1), which is embodied as an elevator, escalator, or moving walk, with a brake system (2) according to one of claims 1 to 12.

14. Passenger transportation system according to Claim 13, **characterized in that**
a plurality of braking devices (5), a plurality of pumps (16), and a plurality of control devices (14) is provided, and **in that** a pump (16) and a control device (14) are assigned to each braking device (5).

15. Method for controlling a braking force in a passenger transportation system (1) which is embodied as an elevator, an escalator, or a moving walk, wherein, by means of a pump (16), a brake fluid is pumped to at least a piston chamber (11) of an actuating device (7) of a braking device (5) and, by means of a control device (14), a pressure (p_{B}) in the piston chamber (11) of the actuating device (7) is set,
**characterized in that**
a return-flow volume stream (Q_{L}) of the brake fluid is permitted and **in that** the pressure (p_{B}) in the piston chamber (11) of the actuating device (7) is set via a discharge volume stream (Q_{P}) of the pump (16), wherein the brake fluid is pumped by the pump (16) with a discharge volume stream (Q_{P}) that is predefined by the control device (14), so that the pressure (p_{B}) in the piston chamber (11) of the actuating device (7) corresponding to an equilibrium arises, in which the discharge volume stream (Q_{P}) is equal to the return-flow volume stream (Q_{L}).

## Revendications

1. Système de freinage (2) pour une installation de transport de personnes (1) qui est conçue comme un ascenseur, un escalier roulant ou un trottoir roulant, avec
- au moins un dispositif de freinage (5) qui comporte un dispositif d'actionnement (7),
- au moins une pompe (16) qui refoule un fluide de frein jusqu'à au moins un espace de piston (11) du dispositif d'actionnement (7),
- au moins un dispositif de commande (14) qui est conçu pour régler une pression (p_{B}) dans l'espace de pression (11) du dispositif d'actionnement (7),
**caractérisé en ce que** le système de freinage (2) permet un débit de reflux (Q_{L}), et le dispositif de commande (14) règle la pression (p_{B}) dans l'espace de piston (11) du dispositif d'actionnement (7) au moins indirectement par l'intermédiaire d'au moins un débit de refoulement (Q_{P}) de la pompe (16), de sorte qu'une pression (p_{B}) dans l'espace de piston (11) du dispositif d'actionnement (7) apparaît suivant un équilibre avec lequel le débit de refoulement (Q_{P}) est égal au débit de reflux (Q_{L}).

2. Système de freinage selon la revendication 1, **caractérisé en ce que** la pompe (16) est entraînée par un moteur (15), et le dispositif de commande (14) commande le moteur (15) au moins indirectement de telle sorte que le débit de refoulement (Q_{P}) de la pompe (16) soit prédéfini par une vitesse de rotation (n) de la pompe (16) prédéfinie par le dispositif de commande (14) et/ou par une puissance (P) du moteur (15) prédéfinie par le dispositif de commande (14) et/ou par un courant de moteur (I) du moteur (15) prédéfini par le dispositif de commande (14).

3. Système de freinage selon l'une des revendications 1 ou 2, **caractérisé en ce qu'**il est prévu un étrangleur (25), **en ce que** l'étrangleur (25) est relié d'une part au moins indirectement audit espace de piston (11) du dispositif d'actionnement (7) et/ou au moins indirectement à un côté refoulement (22) de la pompe (16), **en ce que** l'étrangleur (25) est relié d'autre part au moins indirectement à un réservoir (20) à partir duquel la pompe (16) refoule, et/ou au moins indirectement à un côté aspiration (21) de la pompe (16), et **en ce que** le débit de reflux (Q_{I}) est rendu possible au moins en partie par l'intermédiaire de l'étrangleur (25).

4. Système de freinage selon la revendication 3, **caractérisé en ce que** l'étrangleur (25) est relié d'une part, à l'aide d'un filtre (26), à l'espace de piston (11) du dispositif d'actionnement (7) et/ou, à l'aide d'un filtre (26), au côté refoulement (21) de la pompe (16), et/ou **en ce que** l'étrangleur (25) est relié d'autre part, à l'aide d'un filtre (26), au réservoir (20) et/ou, à l'aide d'un filtre (26), au côté aspiration (21) de la pompe (16).

5. Système de freinage selon la revendication 3 ou 4, **caractérisé en ce que** le débit de reflux (Q_{L}) rendu possible par l'intermédiaire de l'étrangleur (25) ou la part de débit de reflux (Q_{L}) rendue possible par l'intermédiaire de l'étrangleur (25) augmente au moins approximativement linéairement avec la pression (p_{B}) ans l'espace de piston (11).

6. Système de freinage selon l'une des revendications 3 à 5, **caractérisé en ce que** l'étrangleur (25) est conçu comme un étrangleur réglable et/ou **en ce que** l'étrangleur (25) comporte un obturateur grâce auquel l'action d'étranglement de l'étrangleur (25) est au moins globalement définie, et/ou **en ce que** l'étrangleur (25) est intégré dans un carter (6) du dispositif de freinage (5) dans lequel est formé l'espace de piston (11).

7. Système de freinage selon l'une des revendications 1 à 6, **caractérisé en ce que** la pompe (16) est conçue comme une pompe (16) avec une fuite propre (17), et **en ce que** le débit de reflux (Q_{L}) est au moins en partie rendu possible par l'intermédiaire de la fuite propre (17) de la pompe (16).

8. Système de freinage selon l'une des revendications 1 à 7, **caractérisé en ce que** le dispositif de commande (14) est relié à au moins un capteur (30, 13, 31, 32) qui détecte une grandeur de mesure du fluide de frein et/ou du dispositif d'actionnement (7), et
**en ce que** le dispositif de commande (14) règle la pression (p_{B}) dans l'espace de piston (11) du dispositif d'actionnement par l'intermédiaire du débit de refoulement (Q_{P}) de la pompe (16) en tenant compte de la grandeur de mesure du fluide de frein et/ou du dispositif d'actionnement (7) détectée par le capteur (30, 13, 31, 32).

9. Système de freinage selon la revendication 8, **caractérisé**
**en ce que** le capteur est un capteur de température (30) qui détecte comme grandeur de mesure une température (T) du fluide de frein, et/ou
**en ce que** le capteur est un capteur de pression (13) qui détecte comme grandeur de mesure la pression (p_{B}) du fluide de frein dans l'espace de piston (11) du dispositif d'actionnement (7), et/ou
**en ce que** le capteur est un capteur de force (31) qui détecte comme grandeur de mesure une force d'actionnement (F) du dispositif d'actionnement (7), et/ou
**en ce que** le capteur est un capteur de course (32) qui détecte comme grandeur de mesure une course de déplacement (d) du piston (8), apte à être déplacé et délimitant l'espace de piston (11), du dispositif d'actionnement (7) par rapport à un perçage pour piston (9) ou une hauteur (d) variable de l'espace de piston (11).

10. Système de freinage selon l'une des revendications 1 à 9, **caractérisé en ce que** le dispositif de freinage (5) est conçu comme un dispositif de freinage (5) à desserrage hydraulique et/ou **en ce qu'**il est prévu un dispositif de détente (40) qui, lors d'un actionnement, réduit la pression (p_{B}) dans l'espace de piston (11), et **en ce que** le dispositif de commande (14) est conçu pour actionner le dispositif de détente (40) dans un mode de freinage rapide.

11. Système de freinage selon l'une des revendications 1 à 10, **caractérisé en ce qu'**il est prévu un dispositif de limitation de pression (43) qui limite la pression (p_{B}) dans l'espace de piston (11).

12. Système de freinage selon l'une des revendications 1 à 11, **caractérisé en ce que** la pompe (16) est une pompe volumétrique (16), de préférence une pompe à engrenage.

13. Installation de transport de personnes (1) qui est conçue comme un ascenseur, un escalier roulant ou un trottoir roulant, avec un système de freinage (2) selon l'une des revendications 1 à 12.

14. Installation de transport de personnes selon la revendication 13, **caractérisée en ce qu'**il est prévu plusieurs dispositifs de freinage (5), plusieurs pompes (16) et plusieurs dispositifs de commande (14), et **en ce qu'**à chaque dispositif de freinage (5) sont associés une pompe (16) et un dispositif de commande (14).

15. Procédé pour la commande de force de freinage sur une installation de transport de personnes (1) qui est conçue comme un ascenseur, un escalier roulant ou un trottoir roulant, un fluide de frein étant refoulé par une pompe (16) jusqu'à au moins un espace de piston (11) d'un dispositif d'actionnement (7) d'un dispositif de freinage (5), et une pression (p_{B}) dans l'espace de piston (11) du dispositif d'actionnement (7) étant réglée à l'aide d'un dispositif de commande (14),
**caractérisé en ce qu'**un débit de reflux (Q_{L}) du fluide de frein est rendu possible et **en ce que** la pression (p_{B}) dans l'espace de piston (11) du dispositif d'actionnement (7) est réglée par l'intermédiaire d'un débit de refoulement (Q_{P}) de la pompe (16), le liquide de frein étant refoulé par la pompe (16) avec un débit de refoulement (Q_{P}) prédéfini par le dispositif de commande (14), de sorte que la pression (p_{B}) dans l'espace de piston (11) du dispositif d'actionnement (7) apparaît suivant un équilibre avec lequel le débit de refoulement (Q_{P}) est égal au débit de reflux (Q_{L}).
